# EUROPÄISCHE PATENTANMELDUNG

(11) **EP 2 604 403 A1**
(43) Veröffentlichungstag der Anmeldung: **19.06.2013**
(21) Anmeldenummer: 11192993.1
(22) Anmeldetag: 12.12.2011
(51) Int. Cl.: B28B 23/00, E04C 1/42, E04C 2/54, G02B 6/00

(54) **Lichtleitkörper und lichtdurchlässiger Verbundkörper**

(71) Anmelder: LCT GesmbH Light & Concrete Technology, 8181 St. Ruprecht an der Raab (AT)
(72) Erfinder: Fischer, Oliver, 6850 Dornbirn (AT); Huber, Herbert, 6850 Dornbirn (AT)
(74) Vertreter: Bettinger Schneider Schramm

(57) **Zusammenfassung**

Bereitgestellt wird Lichtleitkörper (10), umfassend eine im Wesentlichen flächig ausgestaltete Basisplatte (11) mit einer Oberseite (O) und einer Unterseite (U) und zumindest einen Lichtleitstift (15), wobei der zumindest eine Lichtleitstift (15) im Wesentlichen senkrecht zur Basisplatte (11) angeordnet ist, wobei an dem zumindest einen Lichtleitstift (15) an dem der Basisplatte (11) abgewandten Ende eine Linse (16) angeordnet ist.

## Beschreibung

### Gebiet der Erfindung

Die Erfindung betrifft einen Lichtleitkörper, insbesondere für einen lichtdurchlässigen Verbundkörper, sowie einen lichtdurchlässigen Verbundkörper.

### Hintergrund der Erfindung und Stand der Technik

Lichtleitende Bauteile bzw. lichtdurchlässige Verbundkörper sind aus dem Stand der Technik bekannt. So ist beispielsweise aus der DE 10 2007 013 199 A1 ein lichtdurchlässiges Bauelement aus einem Mehrschicht-Verbund-Bauelement bekannt, welches für Fassaden und andere Bauwerke, insbesondere im Außenbereich eingesetzt werden kann. Das Mehrschicht-Verbund-Bauelement weist vorwiegend eine aus Beton gebundene Werkstoffstruktur mit lichtleitenden Körpern auf, welche bei der Herstellung des Bauelementes in einer vorwiegend parallelen Anordnung zueinander im Inneren des Bauelementes angeordnet sind und das Bauelement zumindest teilweise lichtdurchlässig ausbilden. Das Mehrschicht-Verbund-Bauelement weist mehrere Schichten aus Beton und Dämmmaterial auf, welche von einem Lichtleitkörper durchsetzt sind, wobei die Lichtleitkörper bei der Herstellung des Mehrschicht-Verbund-Bauelementes in einer Gussform derart gelagert werden müssen, um ein verrutschen während des Gussvorganges zu vermeiden.

Nachteilig hierbei ist allerdings, dass stets mehrere Schichten mit Aufnahmen für die Lichtleitkörper benötigt werden, sodass das gesamte Mehrschicht-Verbund-Bauelement in seiner Herstellung relativ arbeits- und kostenintensiv ist.

Aus der DE 93 10 500 U1 ist ein lichtdurchlässiges Bauelement bekannt geworden, bei dem Lichtleiterkabel in ein Bauelement aus Beton oder aus Beton und mindestens einem weiteren Material eingegossen werden. Die Lichtleiterkabel bestehen in der Regel aus mehreren lichtleitenden Glasfaser-Bündeln, die von einer lichtundurchdringlichen, isolierenden Umhüllung umgeben sind. Solche Lichtleiterkabel sind relativ biegeschlaff und sind deshalb nicht geeignet, ohne weitere Vorkehrungen in ein Bauelement eingebracht bzw. eingegossen zu werden. So können etwa bei einem Eingießvorgang Teile der Lichtleiterkabel verbogen oder sogar abgeschert werden. Ferner ist eine zusätzliche Festigkeit für dieses Betonelement durch die biegeschlaffen Lichtleiterkabel nicht gewährleistet.

Bei den aus dem Stand der Technik bekannten lichtdurchlässigen Bauelementen ist es ferner nachteilig, dass für eine ausreichende Beleuchtung des Bauwerksinneren ein relativ starker Lichteinfall notwendig ist.

### Aufgabe der Erfindung

Der Erfindung liegt daher die Aufgabe zugrunde, einen Lichtleitkörper und einen lichtdurchlässigen Verbundkörper bereitzustellen, welche eine wesentlich einfachere, kostengünstigere Herstellung eines Lichtleitkörpers bzw. eines lichtdurchlässigen Verbundkörpers erlauben und welche eine verbesserte Beleuchtung des Bauwerksinneren ermöglichen.

### Erfindungsgemäße Lösung

Diese Aufgabe wird erfindungsgemäß durch einen Lichtleitkörper, insbesondere für einen lichtdurchlässigen Verbundkörper sowie einen lichtdurchlässigen Verbundkörper nach den unabhängigen Ansprüchen gelöst. Vorteilhafte Ausgestaltungen und Weiterbildungen der Erfindung sind in den jeweiligen abhängigen Ansprüchen angegeben.

Bereitgestellt wird demnach ein Lichtleitkörper, umfassend eine im Wesentlichen flächig ausgestaltete Basisplatte mit einer Oberseite und einer Unterseite und zumindest einen Lichtleitstift, wobei der zumindest eine Lichtleitstift im Wesentlichen senkrecht zur Basisplatte angeordnet ist, wobei an dem zumindest einen Lichtleitstift an dem der Basisplatte abgewandten Ende eine Linse angeordnet ist.

Die an dem Lichtleitstift angeordnete Linse gewährleistet insbesondere, dass auch schräg einfallendes Licht bis an die Innenseite des Verbundkörpers geleitet wird, sodass mehr Licht in den Innenbereich eines Bauwerkes geleitet wird.

Die Basisplatte kann auf der Oberseite und/oder Unterseite eine Anzahl von Zapfen aufweisen, wobei der zumindest eine Lichtleitstift im Wesentlichen formschlüssig und / oder kraftschlüssig mit einem Zapfen verbunden ist.

Weil die Lichtleitstifte formschlüssig und / oder kraftschlüssig auf die Zapfen der Basisplatte aufgesteckt werden können ist ein Lichtleitkörper herstellbar, der an spezielle Bedürfnisse angepasst werden kann, indem etwa einzelne Lichtleitstifte weggelassen werden können.

Der Lichtleitstift und die Zapfen können ein lichtleitendes Material, insbesondere Polymethylmethacrylat (PMMA) oder Glas, aufweisen, wobei die Basisplatte zumindest im Bereich der Zapfen ein lichtleitendes Material aufweist.

Die Linse kann ein lichtleitendes Material, insbesondere Polymethylmethacrylat (PMMA) oder Glas, aufweisen. Der Lichtleitstift und die daran angeordnete Linse können einteilig ausgestaltet sein, d.h. Lichtleitstift und Linse bilden eine Einheit.

Sowohl für die Lichtleitstifte und die Zapfen als auch für die Linsen kann jedes für die Herstellung der Lichtleitstifte, Zapfen bzw. Linsen geeignetes lichtdurchlässiges bzw. lichtleitendes Material verwendet werden.

Die Linse kann eine photochrome Beschichtung oder eine elektrochrome Beschichtung aufweisen. Damit kann die Lichtmenge des in das Innere des Bauwerkes geleiteten Lichtes reguliert werden.

Die Linsen können konvex, konkav, plan-konvex oder plan konkav ausgestaltet sein, wobei auch andere Formen zum Einsatz kommen können. Beispielsweise können die Linsen eine pyramidenförmige, zylindrische oder jede andere lichtbündelnde, lichtstreuende oder lichtfokusierende Form aufweisen.

Die Linsen können an den Enden der Lichtleitstifte befestigt werden, etwa mittels einer Klebeverbindung, einer Steckverbindung oder einem anderweitigen Klipssystem. Die Klebeverbindung umfasst vorzugsweise einen lichtdurchlässigen Klebstoff.

Auf den axialen Überständen bzw. Bolzen können Abdeckplatten eines Verbundkörpers aufgesteckt werden.

Die Lichtleitstifte können mit einer Lichtleitstiftverlängerung verlängert werden, wobei die Lichtleitstiftverlängerung an einem Ende mit dem Lichtleitstift verbunden wird. Die Verbindung kann etwa mit einer Steckverbindung, wobei die Lichtleitstiftverlängerung ein mit dem axialen Überstand des Lichtleitstiftes korrespondierendes Sackloch aufweist, erfolgen. Die Verbindung kann auch mittels einer Klebeverbindung erfolgen, wobei die Klebeverbindung vorzugsweise einen lichtdurchlässigen Klebstoff umfasst. Ferner kann auch die Steckverbindung zusätzlich mit einem lichtdurchlässigen Klebstoff verstärkt werden.

An dem anderen Ende der Lichtleitstiftverlängerung kann eine Linse angeordnet werden, oder das andere Ende der Lichtleitstiftverlängerung kann als Linse ausgebildet sein. Die Linsen können an den Lichtleitstiftverlängerungen etwa mittels einer Klebeverbindung, einer Steckverbindung oder einem anderweitigen Klipssystem befestigt werden. Auch hierbei umfasst die Klebeverbindung vorzugsweise einen lichtdurchlässigen Klebstoff.

Die Lichtleitstifte können an dem der Basisplatte zugewandten Ende ein mit dem Zapfen korrespondierendes Sackloch aufweisen, in welchem der Zapfen formschlüssig und / oder kraftschlüssig anordenbar ist.

Vorzugsweise fluchten die Lichtleitstifte an der Oberseite und die Lichtleitstifte an der Unterseite miteinander.

Der Zapfen und / oder der axiale Überstand können eine umlaufende Nut zur Aufnahme eines Dichtungselements und / oder ein Sicherungsringes aufweisen.

An den Lichtleitstiften kann jeweils eine photovoltaische Zelle angeordnet sein, sodass das in die Lichtleitstifte einfallende Licht auch zur Energiegewinnung genutzt werden kann. Die photovoltaische Zelle kann eine Dünnschichtzelle umfassen, welche auf die Oberfläche des Lichtleitstiftes aufgedampft werden kann. In Verbindung mit der Linse kann die Effizienz der Energiegewinnung gesteigert werden, weil mehr Licht an die photovoltaische Zelle gelangen kann.

Zusätzlich oder alternativ können photovoltaische Zellen auch an den Lichtleitstiftverlängerungen angeordnet werden. Weil die Herstellung der Lichtleitstiftverlängerungen unabhängig von der Basisplatte bzw. von den Lichtleitstiften erfolgt, kann die Herstellung von Lichtleitstiftverlängerungen mit daran aufgebrachten photovoltaischen Zellen besonders einfach und effizient gestaltet werden.

Bereit gestellt wird auch ein Verfahren zur Herstellung eines Lichtleitkörpers, wobei der Lichtleitkörper eine im Wesentlichen flächig ausgestaltete Basisplatte, welche an der Oberseite und/oder Unterseite eine Anzahl von Zapfen aufweist, und zumindest einen Lichtleitstift, welcher an einem Ende ein Sackloch aufweist, umfasst, wobei der zumindest eine Lichtleitstift mit seinem Sackloch auf einen Zapfen der Basisplatte gesteckt wird, sodass zwischen dem Zapfen und dem Lichtleitstift eine im Wesentlichen formschlüssige und / oder kraftschlüssige Verbindung herstellbar ist, und wobei der Lichtleitstift an dem der Basisplatte abgewandten Ende Linse aufweist.

Vor dem Aufstecken des Lichtleitstiftes auf den Zapfen kann an dem Zapfen ein Dichtungselement oder ein Sicherungsring in eine zur Aufnahme eines Dichtungselements oder eines Sicherungsrings vorgesehene Nut angeordnet werden.

Ferner kann vor dem Aufstecken des Lichtleitstiftes auf den Zapfen auf der Oberfläche des Zapfens und / oder auf der Oberfläche des Sackloches ein Klebemittel, vorzugsweise ein Licht durchlässiges Klebemittel, aufgebracht werden.

Des Weiteren wird ein lichtdurchlässiger Verbundkörper bereitgestellt, welcher einen ersten Lichtleitkörper umfasst, wobei
- der Lichtleitkörper eine im Wesentlichen flächig ausgestaltete Basisplatte mit einer Oberseite und einer Unterseite umfasst, wobei an der Oberseite und/oder an der Unterseite eine Anzahl von Lichtleitstiften im Wesentlichen senkrecht zur Basisplatte angeordnet sind, und
- wobei an der Oberseite und/oder an der Unterseite der Basisplatte eine aushärtbare Vergussmasse aufgebracht ist, sodass die Lichtleitstifte zumindest teilweise von der Vergussmasse umgeben sind.

Der lichtdurchlässige Verbundkörper kann ferner zumindest eine Abdeckplatte umfassen, wobei
- die Abdeckplatte eine Anzahl von mit den Lichtleitstiften, mit an den Lichtleitstiften angeordneten Linsen und/oder mit an den Lichtleitstiften vorgesehenen axialen Überständen korrespondierende Durchbrüche bzw. Aussparungen aufweist, und
- die Abdeckplatte an den der Basisplatte abgewandten Enden der Lichtleitstifte aufgesetzt ist, sodass die axialen Überstände und/oder die Linsen jeweils im Wesentlichen formschlüssig und / oder kraftschlüssig mit dem korrespondierenden Durchbruch verbunden sind und / oder die der Basisplatte abgewandten Enden der Lichtleitstifte formbündig an der Abdeckplatte aufliegen.

Die Basisplatte kann auf der Oberseite eine Anzahl von Zapfen aufweisen, wobei die Lichtleitstifte an dem der Basisplatte zugewandten Ende ein Sackloch aufweisen, welche jeweils einen Zapfen aufnehmen, und wobei die Zapfen im Wesentlichen formschlüssig und / oder kraftschlüssig mit dem Sackloch des jeweiligen Lichtleitstiftes verbunden sind.

Die Unterseite der Basisplatte kann im Wesentlichen symmetrisch zur Oberseite der Basisplatte ausgestaltet sein, wobei an der Unterseite eine Anzahl von Lichtleitstiften vorgesehen sind, welche im Wesentlichen wie die Lichtleitstifte an der Oberseite entsprechend an der Unterseite angeordnet sind.

Die Abdeckplatten können lösbar auf die Lichtleitstifte aufgesetzt sein.

Auf den der Basisplatte zugewandten Seiten der Abdeckplatten können zumindest im Bereich der Durchbrüche eine Abdichtung aufgebracht sein.

An zumindest einigen der Lichtleitstifte kann im Bereich des axialen Überstandes ein Dichtungselement und / oder ein Sicherungsring angeordnet sein.

An den der Basisplatte zugewandten Seiten der Abdeckplatten können zumindest ein Befestigungsstift angeordnet sein, welche in den Bereich zwischen Abdeckplatte und Basisplatte hineinragen.

Der Befestigungsstift kann Widerhakenelemente und /oder Bohrungen aufweisen.

Der durch die Abdeckplatten oder der durch eine Abdeckplatte und die Basisplatte gebildete Hohlraum kann zumindest teilweise mit einem Füllmaterial, vorzugsweise ein Dämmmaterial, Beton oder ein Gas ausgefüllt sein. Wenn die Befestigungsstifte in das Dämmmaterial und/oder in den Beton hineinragen wird eine besonders stabile Befestigung der Abdeckplatten erreicht. Es können auch andere Füllmaterialien verwendet werden.

Der durch die Abdeckplatten oder der durch eine Abdeckplatte und die Basisplatte gebildete Hohlraum kann auch ein Vakuum bilden.

Die Lichtleitstifte und die Zapfen können ein lichtleitendes Material, vorzugsweise Polymethylmethacrylat (PMMA) oder Glas, aufweisen. Die Basisplatte kann zumindest im Bereich der Zapfen ein lichtleitendes Material aufweisen.

Die Linse kann eine photochrome Beschichtung oder eine elektrochrome Beschichtung aufweisen.

An den Lichtleitstiften kann jeweils eine photovoltaische Zelle angeordnet sein.

In dem durch die Abdeckplatten oder in dem durch eine Abdeckplatte und die Basisplatte gebildeten Hohlraum kann eine Heiz-/Kühleinrichtung angeordnet sein. Die Heiz-/Kühleinrichtung kann etwa ein fluiddichtes Rohr sein.

An den Abdeckplatten kann eine wärmedämmende Schicht angeordnet sein.

Ferner kann der Verbundkörper einen zweiten Lichtleitkörper umfassen, wobei der zweite Lichtleitkörper derart relativ zum ersten Lichtleitkörper angeordnet ist, dass die Basisplatte des ersten Lichtleitkörpers im Wesentlichen parallel zur Basisplatte des zweiten Lichtleitkörpers ist und die an der Unterseite des ersten Lichtleitkörpers angeordneten Lichtleitstifte mit den an der Oberseite des zweiten Lichtleitkörpers angeordneten Lichtleitstifte fluchten.

Die an der Unterseite des ersten Lichtleitkörpers angeordneten Lichtleitstifte können mit den an der Oberseite des zweiten Lichtleitkörpers angeordneten Lichtleitstiften verbunden sein.

Zur Verbindung kann ein Distanzhalter vorgesehen sein, welcher ein lichtleitendes Material, vorzugsweise Polymethylmethacrylat (PMMA) oder Glas, aufweist.

Der Hohlraum zwischen der Basisplatte des ersten Lichtleitkörpers und der Basisplatte des zweiten Lichtleitkörpers kann mit einem Füllmaterial, vorzugsweise ein Dämmmaterial ausgefüllt sein oder im Wesentlichen ein Vakuum bildeen.

An dem Distanzhalter kann eine photovoltaische Zelle angeordnet sein.

Bei dem Lichtleitkörper und / oder bei dem Verbundkörper kann die Basisplatte eine Anzahl von Bohrungen aufweisen, welche die Basisplatte vorzugsweise vollständig durchdringen.

Bei dem Lichtleitkörper und / oder bei dem Verbundkörper kann das Dichtungselement einen O-Ring umfassen. Der Sicherungsring kann einen Sprengring umfassen.

Bei dem Lichtleitkörper und / oder bei dem Verbundkörper kann das Dichtungselement und / oder der Sicherungsring ein im Wesentlichen lichtdurchlässiges Material aufweisen. Damit wird weitestgehend verhindert, dass das Dichtungselement und / oder der Sicherungsring den ästhetischen Eindruck des Lichtleitkörpers und / oder des Verbundkörpers beeinträchtigen.

Bei dem Lichtleitkörper und / oder bei dem Verbundkörper können die Lichtleitstifte zylinderförmig oder konisch ausgestaltet sein.

Bei dem Lichtleitkörper und / oder bei dem Verbundkörper kann der axiale Überstand eine Kegelkuppe aufweisen.

Bei dem Lichtleitkörper und / oder bei dem Verbundkörper können die Durchbrüche der Abdeckplatten jeweils eine mit der Kegelkuppe korrespondierende Abschrägung aufweisen.

Ferner wird durch die Erfindung ein Verfahren zur Herstellung eines lichtdurchlässigen Verbundkörpers, insbesondere eines erfindungsgemäßen Verbundkörpers bereitgestellt, wobei
- an der Oberseite und / oder Unterseite einer im Wesentlichen flächig ausgestalteten Basisplatte eine Anzahl von Lichtleitstifte im Wesentlichen senkrecht zur Basisplatte angeordnet werden, wobei zumindest einige der Lichtleitstifte an dem der Basisplatte abgewandten Ende einen axialen Überstand aufweisen, welcher vorzugsweise als zylinderförmiger Bolzen ausgestaltet ist, und wobei an dem axialen Überstand eine Linse angeordnet ist, und
- eine Abdeckplatte, welche eine Anzahl von mit den axialen Überständen korrespondierenden Durchbrüchen aufweist, an den der Basisplatte abgewandten Enden der Lichtleitstifte aufgesetzt wird, sodass die axialen Überstände jeweils im Wesentlichen formschlüssig und / oder kraftschlüssig mit dem korrespondierenden Durchbruch verbunden sind.

Auf der Oberseite und / oder Unterseite der Basisplatte können eine Anzahl von Zapfen vorgesehen werden, wobei die Lichtleitstifte an dem der Basisplatte zugewandten Ende ein Sackloch aufweisen, welche jeweils einen Zapfen aufnehmen, und wobei die Zapfen im Wesentlichen formschlüssig und / oder kraftschlüssig mit dem Sackloch des jeweiligen Lichtleitstiftes verbunden werden.

An den Lichtleitstiften kann eine photovoltaische Zelle angeordnet werden, vorzugsweise eine Dünnschichtzelle.

Vor dem Aufsetzen der Abdeckplatte können auf der der Basisplatte zugewandten Seite der Abdeckplatte zumindest im Bereich der Durchbrüche Abdichtungen aufgebracht wird. In einer Ausgestaltung der Erfindung kann die Abdichtung flächig auf im Wesentlichen der gesamten Oberfläche aufgebracht werden.

An den axialen Überständen kann ein Dichtungselement und / oder ein Sicherungsring angeordnet werden.

Nach dem Aufsetzen der Abdeckplatten kann der durch die Abdeckplatten oder der durch eine Abdeckplatte und die Basisplatte gebildete Hohlraum mit einem Füllmaterial, vorzugsweise ein Dämmmaterial und / oder Beton, ausgefüllt werden. Es können auch andere geeignete Füllmaterialien vorgesehen werden.

Schließlich wird durch die Erfindung ein Verfahren zur Herstellung eines lichtdurchlässigen Verbundkörpers bereitgestellt, wobei das Verfahren zumindest folgende Schritte umfasst:
- Herstellen eines Basiskörpers aus zwei erfindungsgemäßen Lichtleitkörpern, wobei die beiden Lichtleitkörper derart relativ zueinander angeordnet werden, dass die Basisplatte des ersten Lichtleitkörpers im Wesentlichen parallel zur Basisplatte des zweiten Lichtleitkörpers ist und die an der Unterseite des ersten Lichtleitkörpers angeordneten Lichtleitstifte mit den an der Oberseite des zweiten Lichtleitkörpers angeordneten Lichtleitstifte fluchten,
- Herstellen eines Sandwichkörpers, indem der Hohlraum zwischen der Basisplatte des ersten Lichtleitkörpers und der Basisplatte des zweiten Lichtleitkörpers mit einem Füllmaterial, vorzugsweise ein Dämmmaterial, ausgegossen wird,
- Anordnen des Sandwichkörpers in einer Gussform, und
- Ausfüllen der Gussform mit einer aushärtbaren Gussmasse, vorzugsweise Beton.

Weil zunächst der Sandwichkörper mit einer zwischen den Basisplatten ausgebildeten Dämmschicht hergestellt wird, welche dann in der Gussform angeordnet wird, kann auf besonders einfache Weise ein lichtleitender Mehrschicht-Verbundkörper hergestellt werden, welcher zwei stabile Außenseiten (aus der aushärtbaren Gussmasse) mit einer dazwischen angeordneten Dämmschicht aufweist.

Zumindest eine Seitenwandung der Gussform kann Durchbrüche oder Aussparungen aufweisen, in welche die Lichtleitstifte zumindest teilweise eingreifen, und / oder wobei die der Basisplatte abgewandten Enden der Lichtleitstifte formbündig an der Seitenwandungen anliegen.

Vor dem Anordnen des Sandwichkörpers in der Gussform kann die Gussform teilweise mit der aushärtbaren Gussmasse ausgefüllt werden und der Sandwichkörper anschließend in die Gussmasse eingelegt werden.

Die Gussform, welche unten offen sein kann (d.h. nur Seitenwandungen aufweist), kann auf einem Untergrund angeordnet werden, wobei der Sandwichkörper derart in der Gussform angeordnet wird, dass an dem Untergrund hervorstehende Verbindungsstäbe in den mit der aushärtbaren Gussmasse auszufüllenden Raum hineinragen.

Bei der Herstellung des Sandwichkörpers kann zwischen den an der Unterseite des ersten Lichtleitkörpers angeordneten Lichtleitstiften und den an der Oberseite des zweiten Lichtleitkörpers angeordneten Lichtleitstiften jeweils ein Distanzstück angeordnet werden, wobei das Distanzstück lichtleitend bzw. lichtdurchlässig ausgestaltet ist. Dadurch kann die Tiefe bzw. Breite des lichtdurchlässigen Verbundkörpers angepasst werden.

### Kurzbeschreibung der Figuren

Weitere Einzelheiten und Merkmale der Erfindung sowie konkrete, insbesondere vorteilhafte Ausführungsbeispiele der Erfindung ergeben sich aus der nachfolgenden Beschreibung in Verbindung mit der Zeichnung. Es zeigt:
- Fig. 1a: einen erfindungsgemäßen lichtdurchlässigen Verbundkörper in einer Vorderansicht, welcher eine Anzahl von Aussparungen aufweist, durch welche Licht durch den Verbundkörper hindurchgeleitet werden kann;
- Fig. 1b: den in Fig. 1a gezeigten lichtdurchlässigen Verbundkörper mit einer alternativen Anordnung der Aussparungen;
- Fig. 2: ein erstes Ausführungsbeispiel eines erfindungsgemäßen lichtdurchlässigen Verbundkörpers in einer Schnittansicht;
- Fig. 3: ein zweites Ausführungsbeispiel eines erfindungsgemäßen lichtdurchlässigen Verbundkörpers in einer Schnittansicht;
- Fig. 3a: eine alternative Ausgestaltung des in Fig. 3 gezeigten Ausführungsbeispiels;
- Fig. 4: ein weiteres Ausführungsbeispiel eines erfindungsgemäßen lichtdurchlässigen Verbundkörpers in einer Schnittansicht;
- Fig. 4a: eine alternative Ausgestaltung des in Fig. 4 gezeigten Ausführungsbeispiels;
- Fig. 5: ein noch weiteres Beispiel eines erfindungsgemäßen lichtdurchlässigen Verbundkörpers in einer Schnittansicht;
- Fig. 6: ein bevorzugtes Ausführungsbeispiel eines erfindungsgemäßen lichtdurchlässigen Verbundkörpers in einer Schnittansicht;
- Fig. 7: eine Detailansicht A1 nach Fig. 6;
- Fig. 8a, 8b: erfindungsgemäße Ausgestaltungen eines Lichtleitstiftes des erfindungsgemäßen Lichtleitkörpers;
- Fig. 9: eine erfindungsgemäße Ausgestaltung eines Bolzen an einem erfindungsgemäßen Lichtleitstift sowie eine entsprechende Ausgestaltung einer Aussparung einer Abdeckplatte;
- Fig. 10: eine erfindungsgemäße Ausgestaltung einer Abdeckplatte eines lichtdurchlässigen Verbundkörpers;
- Fig. 11a, 11b: zwei alternative Ausgestaltungen eines erfindungsgemäßen Lichtleitstiftes des Lichtleitkörpers;
- Fig. 12: eine Ausgestaltung eines Zapfens der Basisplatte bzw. eines Bolzens eines Lichtleitstiftes mit einem daran angeordneten Dichtungselement;
- Fig. 13: eine perspektivische Ansicht eines erfindungsgemäßen lichtdurchlässigen Verbundkörpers mit einem Lichtleitkörper und zwei daran angeordneten Abdeckplatten, welche jeweils auf den Bolzen der Lichtleitstifte aufgesteckt sind;
- Fig. 14: ein erfindungsgemäßen lichtdurchlässigen Verbundkörper mit Lichtleitstiftverlängerungen;
- Fig. 15: ein mit einer aushärtbaren Vergussmasse ausgefüllten lichtdurchlässigen Verbundkörper; und
- Fig. 16: einen erfindungsgemäßen lichtdurchlässigen Verbundkörper in einer Sandwich-Bauweise.

### Detaillierte Beschreibung der Erfindung

**Fig. 1a** zeigt einen erfindungsgemäßen lichtdurchlässigen Verbundkörper 1 in einer Ansicht von vorne bzw. in einer Draufsicht. Erkennbar ist hier eine vorderseitige Abdeckplatte 25, welche eine Anzahl von Aussparungen, Durchbrüche bzw. Bohrungen 26 aufweist. Die Bohrungen 26 durchdringen die vorderseitige Abdeckplatte 25 vollständig. Die Bohrungen 26 nehmen jeweils einen Bolzen eines Lichtleitstiftes eines erfindungsgemäßen Lichtleitkörpers (welcher in Fig. 1a nicht sichtbar ist) auf, indem die Abdeckplatte 25 auf die Bolzen 17 der Lichtleitstifte aufgedrückt wird. Die Bolzen 17, die Lichtleitstifte sowie die Basisplatte (welche in Fig. 1a nicht sichtbar ist) weisen im Wesentlichen ein lichtleitendes bzw. lichtdurchlässiges Material auf, sodass ein an dem Bolzen 17 einfallendes bzw. eingebrachtes Licht bis im Wesentlichen an die Rückseite des Verbundkörpers 1 bzw. von der Rückseite des Verbundkörpers 1 bis zu dem Bolzen 17 gelangen kann und dort austreten kann.

**Fig. 1b** zeigt eine weitere Ausgestaltung eines erfindungsgemäßen lichtdurchlässigen Verbundkörpers 1, wobei im Unterschied zu dem Ausführungsbeispiel nach Fig. 1a die Aussparungen bzw. Bohrungen 26 unterschiedlich angeordnet sind. Durch die Anordnung der Bohrungen 26 sowie die entsprechende Anordnung der Lichtleitstifte an der Basisplatte des Lichtleitkörpers können etwa besondere Muster, beispielsweise Ziffern oder Buchstaben gebildet werden.

Die in Fig. 1a und Fig. 1b gezeigte vorderseitige Abdeckplatte 25 kann beispielsweise Aluminium, ein sonstiges Metall, Kunststoff oder Holz aufweisen. Selbstverständlich kann jedes andere Formstabile Material zur Herstellung der vorderseitigen Abdeckplatte 25 vorgesehen sein. Für die Verwendung eines erfindungsgemäßen lichtdurchlässigen Verbundkörpers 1 als Fassadenelement ist es jedoch vorteilhaft, wenn die vorderseitige Abdeckplatte 25, sofern sie der Wetterseite zugewandt ist, ein witterungsbeständiges Material aufweist.

**Fig. 2** zeigt einen erfindungsgemäßen lichtdurchlässigen Verbundkörper in einer Schnittansicht entlang der Pfeile A-A der Fig. 1a. Der lichtdurchlässige Verbundkörper umfasst im Wesentlichen einen Lichtleitkörper 10 sowie eine vorderseitige Abdeckplatte 25 und eine rückseitige Abdeckplatte 20.

Der Lichtleitkörper 10 umfasst im Wesentlichen eine flächig ausgestaltete Basisplatte 11 mit einer Oberseite O und einer Unterseite U. An der Oberseite O sind eine Anzahl von Lichtleitstiften 15 im Wesentlichen senkrecht zur Basisplatte 11 angeordnet. Der Lichtleitkörper 10 ist in diesem Ausführungsbeispiel einteilig ausgestaltet. Der Lichtleitkörper 10 weist ein lichtleitendes Material, vorzugsweise Polymethylmethacrylat (PMMA) oder Glas, auf. Der Lichtleitkörper 10 kann in einem Spritzgussverfahren hergestellt werden.

Zumindest einige der Lichtleitstifte 15 weisen an dem der Basisplatte 11 abgewandten Ende einen axialen Überstand 17 auf, welcher vorzugsweise als zylinderförmiger Bolzen ausgestaltet ist. Der Bolzen 17 bildet zusammen mit dem der Basisplatte abgewandten Ende des Lichtleitstiftes 15 eine "Schulter" auf der die vorderseitige Abdeckplatte 25 aufgesteckt bzw. aufgelegt werden kann, sodass die Bolzen 17 in korrespondierende Aussparungen bzw. Bohrungen 26 der vorderseitigen Abdeckplatte 25 hineinragen. Die Bolzen 17 bzw. die entsprechenden Aussparungen 26 der vorderseitigen Abdeckplatte 25 sind vorzugsweise so ausgestaltet, dass die Bolzen 17 jeweils im Wesentlichen formschlüssig und/oder kraftschlüssig in die entsprechenden Aussparungen 26 der vorderseitigen Abdeckplatte 25 eingebracht werden können und die vorderseitige Abdeckplatte 25 dadurch im Wesentlichen formschlüssig und/oder kraftschlüssig mit dem Lichtleitkörper 10 verbinden. Dadurch wird eine besonders einfache Montage der Abdeckplatte 25 ermöglicht.

Es ist auch möglich, dass nur einige der Lichtleitstifte 15 einen entsprechenden Bolzen 17 aufweisen, sodass die vorderseitige Abdeckplatte 25 an diesen Bolzen lediglich aufliegt. Auf die Aussparungen bzw. Bohrungen 26 im Bereich der Lichtleitstifte ohne Bolzen kann hierbei verzichtet werden. Der Lichtleitstift 15 wirkt in diesem Bereich im Wesentlichen wie ein Widerstand, welcher ein Durchbiegen der vorderseitigen Abdeckplatte 25 weitestgehend verhindert.

In Fig. 2 ist ebenfalls eine rückseitige Abdeckplatte 20 gezeigt, welche ebenfalls eine Anzahl von Aussparungen bzw. Bohrungen 21 aufweist, wobei die Bohrungen 21 im Wesentlichen konzentrisch zu den an der Oberseite O angeordneten Lichtleitstiften angeordnet sind. An den Bohrungen 21 der rückseitigen Abdeckplatte 20 kann Licht an den Lichtleitkörper 10 gelangen bzw. in den Lichtleitkörper 10 eingebracht werden, welches an den Bolzen 17 austreten kann. Umgekehrt kann auch Licht an den Bolzen 17 eintreten und an der Rückseite des lichtdurchlässigen Verbundkörpers im Bereich der Bohrungen 21 der rückseitigen Abdeckplatte 20 austreten.

Wie in Fig. 2 ersichtlich, können die Aussparungen bzw. Bohrungen 21 der rückseitigen Abdeckplatte 20 unterschiedliche Durchmesser aufweisen. Ebenso können auch die Bolzen 17 an den Lichtleitstiften 15 jeweils einen unterschiedlichen Durchmesser aufweisen. Die Bohrungen 21 und 26 der rückseitigen Abdeckplatte 20 bzw. der vorderseitigen Abdeckplatte 25 sind hier im Wesentlichen als runde Bohrungen ausgestaltet. Die Aussparungen 21 und/oder 26 können auch eine andere Form aufweisen. Beispielsweise können die Aussparungen eine quadratische oder rechteckige Form aufweisen, was letztlich von den ästhetischen Anforderungen an den lichtdurchlässigen Verbundkörper abhängt.

In Fig. 2 ist ein lichtdurchlässiger Verbundkörper mit einer rückseitigen Abdeckplatte 20 gezeigt. In einer besonderen Ausführungsform der Erfindung kann auf der rückseitigen Abdeckplatte 20 auch verzichtet werden, sodass im Wesentlichen über den gesamten Bereich der Basisplatte 11 Licht eintreten bzw. austreten kann.

Die vorderseitige Abdeckplatte 25 kann etwa aus einem Metall, beispielsweise Aluminium gefertigt sein. Die rückseitige Abdeckplatte 20 kann aus demselben Material wie die vorderseitige Abdeckplatte 25 oder aus einem anderen Material, etwa Holz oder Kunststoff, gefertigt sein.

In einer Ausführungsform der Erfindung können die vorderseitige und/oder die rückseitige Abdeckplatte lösbar auf den Lichtleitkörper aufgebracht sein, sodass die Abdeckplatte bei Bedarf auch abgenommen werden kann und / oder ggf. durch eine andere Abdeckplatte, etwa eine Abdeckplatte aus einem anderen Material ersetzt werden kann. Damit wird ein besonders flexibel einsetzbares System eines erfindungsgemäßen Verbundkörpers bereitgestellt.

Die Basisplatte 11 des Lichtleitkörpers 10 und die vorderseitige Abdeckplatte 25 bilden zusammen einen Hohlraum 30, welcher gemäß einer Ausführungsform der Erfindung mit einem Füllmaterial gefüllt sein kann bzw. ausgefüllt werden kann. Als Füllmaterial kann beispielsweise ein Dämmmaterial vorgesehen sein. Alternativ kann als Füllmaterial auch eine aushärtbare Vergussmasse, etwa Beton oder Kunststoff, vorgesehen sein.

Als Füllmaterial kann auch ein Gas vorgesehen sein. Der Hohlraum 30 ist hierbei im wesentlich gasdicht abgeschlossen.

In dem Hohlraum 30 kann ferner eine Heiz-/Kühlvorrichtung 35 angeordnet sein. Gezeigt ist in Fig. 2 ein Rohr 35 durch welches ein Thermofluid geleitet werden kann. Das Rohr 35 kann mäanderförmig zwischen den Lichtleitstiften 15 verlaufen, sodass an dem Verbundkörper lediglich zwei Anschlüsse für die Heiz-/Kühlvorrichtung 35 vorgesehen werden müssen.

**Fig. 3** zeigt ein weiteres Ausführungsbeispiel eines erfindungsgemäßen lichtdurchlässigen Verbundkörpers in einer Schnittansicht entlang der Pfeile A-A der Fig. 1a. Der lichtdurchlässige Verbundkörper 1 nach Fig. 3 unterscheidet sich von dem lichtdurchlässigen Verbundkörper nach Fig. 2 dadurch, dass die Basisplatte 11 des Lichtleitkörpers 10 eine Anzahl von Aussparungen, Durchbrüchen bzw. Bohrungen 14 aufweist, welche die Basisplatte vorzugsweise vollständig durchdringen. Die Bohrungen 14 der Basisplatte 11 sind insbesondere dann von Vorteil, wenn an der Unterseite U der Basisplatte 11 ebenfalls Lichtleitstifte 15 angeordnet sind, auf denen eine rückseitige Abdeckplatte 20 aufgebracht bzw. aufgesteckt werden kann, wie es beispielsweise mit Bezug auf Fig. 5 und Fig. 6 gezeigt ist. Die Bohrungen 14 der Basisplatte 11 können aber auch vorgesehen sein, wenn an der Unterseite U der Basisplatte 11 keine Lichtleitstifte vorgesehen sind und die rückseitige Abdeckplatte 20 direkt auf die Basisplatte 11 aufgebracht wird. Die Basisplatte 11 kann beispielsweise mittels einer Klebeverbindung an der Basisplatte 11 befestigt werden.

In dem in Fig. 3 gezeigten Beispiel sind an der vorderseitigen Abdeckplatte 25 und/oder an der rückseitigen Abdeckplatte 20 Befestigungsstifte 50 angeordnet, welche in den Bereich zwischen Abdeckplatte 25, 20 und Basisplatte 11 hineinragen. Die Befestigungsstift 50 können vorgesehen sein, sofern der Hohlraum 30 mit einem Füllmaterial aufgefüllt wird, die Abdeckplatte 25 bzw. 20 zusätzlich zu sichern, indem die Befestigungsstifte kraft- bzw. formschlüssig mit dem Füllmaterial verbunden sind. Bevorzugte Ausgestaltungen der Befestigungsstifte sind mit Bezug auf Fig. 10 gezeigt.

**Fig. 3a** zeigt eine alternative Ausgestaltung des in Fig. 3 gezeigten Ausführungsbeispiels eines erfindungsgemäßen Verbundkörpers.

Die Lichtleitstifte 15 weisen im oberen Bereich einen radialen Überstand (Schulter) auf, dessen Durchmesser etwas größer ist als der Durchmesser der Durchbrüche der vorderseitigen Abdeckplatte 25. Die Abdeckplatte 25 kann so an den radialen Überständen aufliegen. Unterhalb des radialen Überstandes verkleinert sich der Durchmesser der Lichtleitstifte 15, sodass für die Herstellung der Lichtleitstifte 15 wesentlich weniger Material benötigt wird. Vorzugsweise ist der Durchmesser der Lichtleitstifte 15 unterhalb der radialen Überstände etwa gleich groß wie der Durchmesser des axialen Überstandes 17.

Die Lichtleitstifte weisen an dem oberen Ende bzw. an dem axialen Überstand 17 eine Linse 16 auf. Die Linse 16 kann aus dem gleichen Material wie der Lichtleitstift gefertigt sein. Dadurch ist es möglich, den Lichtleitstift und die Linse 16 einteilig auszugestalten (vgl. rechter Lichtleitkörper in Fig. 3a), sodass der Lichtleitstift 15 und die Linse 16 eine Einheit bilden und in einem Herstellungsschritt gefertigt werden können. Die Linse ist vorzugsweise konvex ausgestaltet.

Alternativ kann die Linse 16 auch getrennt von dem Lichtleitstift 15 hergestellt werden und bei der Montage des Verbundkörpers auf den Lichtleitstift 15 aufgebracht werden. Das Aufbringen der Linse 16 kann mit einem vorzugsweise lichtdurchlässigen Klebemittel erfolgen, oder durch formschlüssiges Anordnen in den Durchbrüchen der vorderseitigen Abdeckplatte 25. Bei dieser Ausführung ist es vorteilhaft, wenn die die Linse plan-konvex ausgestaltet ist (vgl. linker Lichtleitkörper in Fig. 3a).

Die Linse 16 gewährleistet, dass auch schräg einfallendes Licht optimal bis an die Rückseite des Verbundkörpers gelangen kann.

An den Lichtleitstiften 15 ist unterhalb der Schultern eine photovoltaische Zelle 37 angeordnet, um aus dem einfallenden Licht Strom zu erzeugen. Die photovoltaische Zelle 37 ist vorzugsweise als Dünnschichtzelle ausgestaltet, welche auf die Oberfläche der Lichtleitstifte aufgedampft werden kann. Dadurch wird eine besonders einfache Herstellung der Lichtleitstifte mit integrierten Solarzellen ermöglicht.

In dem Hohlraum zwischen der Lichtleitstiften 15 sind Heiz-/Kühleinrichtungen vorgesehen, welche hier als Rohre 35 ausgestaltet sind und durch welche ein Thermofluid geleitet werden kann. Durch dir Rohre kann auch ein heißes Wasser oder Wasserdampf geleitet werden. Die Rohre können mäanderförmig angeordnet sein. Es kann ein Rohr mit einem größeren Durchmesser oder mehrere Rohre mit kleinerem Durchmesser vorgesehen sein.

Mit Hilfe der Heiz-/Kühleinrichtungen kann die Innenseite etwa einer Fassade beheizt werden (oder im Sommer gekühlt werden). Hierbei ist es vorteilhaft die Außenseite des Verbundkörpers zu isolieren. Dazu kann an der der Basisplatte 11 zugewandten Seite der vorderseitigen Abdeckplatte 25 eine Dämmschicht 36 vorgesehen sein. Anstelle der Dämmschicht kann aber auch ein entsprechendes

Wärmeisolierendes Material für die vorderseitige Abdeckplatte 25 vorgesehen werden. In jedem Fall ist es vorteilhaft die Heiz-/Kühleinrichtungen 35 so nahe wie möglich an der Basisplatte 11 anzuordnen, insbesondere wenn der Hohlraum 30 mit einem Füllmaterial ausgefüllt wird.

**Fig. 4** zeigt eine weitere Ausgestaltung eines erfindungsgemäßen lichtdurchlässigen Verbundkörpers in einer Schnittansicht entlang der Pfeile A-A der Fig. 1a.

Die Basisplatte 11 weist eine Anzahl von Aussparungen bzw. Bohrungen 14 auf, welche die Basisplatte vollständig durchdringen. Auf die Bohrungen 14 kann aber auch verzichtet werden, wie beispielsweise in Fig. 2 ersichtlich. Die Basisplatte 11 weist an der Oberseite O eine Anzahl von Zapfen 12 auf, welche im Wesentlichen senkrecht zur Basisplatte angeordnet sind. Die Basisplatte 11 und die Zapfen 12 sind einteilig ausgestaltet, wobei die Basisplatte 11 mit den daran angeordneten Zapfen 12 in einem Spritzgussverfahren hergestellt werden kann.

An den Zapfen 12 ist jeweils ein Lichtleitstift 15 im Wesentlichen senkrecht zur Basisplatte 11 angeordnet und im Wesentlichen formschlüssig und/oder kraftschlüssig mit den Zapfen 12 verbunden. Lichtleitstifte 15 weisen an dem der Basisplatte 11 zugewandten Ende ein mit dem Zapfen 12 korrespondierendes Sackloch 13 auf, sodass der Lichtleitstift 15 auf den Zapfen 12 formschlüssig und/oder kraftschlüssig aufgesteckt werden kann, um ein selbstständiges Lösen des Lichtleitstiftes 15 von dem Zapfen 12 im Wesentlichen zu verhindern.

Der Lichtleitstift 15 weist an dem der Basisplatte 11 abgewandten Ende einen axialen Überstand auf, welcher als Bolzen 17 ausgestaltet ist. Der Bolzen 17 weist im Wesentlichen einen reduzierten Durchmesser bzw. eine reduzierte Kantenlänge auf. Nach dem Aufbringen bzw. Aufstecken der Lichtleitstifte 15 auf die Zapfen 12 kann die vorderseitige Abdeckplatte 25, welche mit dem Bolzen 17 korrespondierende Aussparungen bzw. Bohrungen 26 aufweist, auf die Lichtleitstifte 15 aufgebracht bzw. aufgesteckt werden, wie bereits mit Bezug auf Fig. 2 erläutert.

Sowohl die Lichtleitstifte 15 als auch die Basisplatte 11 mit ihren Zapfen 12 weisen im Wesentlichen ein lichtdurchlässiges bzw. lichtleitendes Material auf. Vorzugsweise wird als lichtdurchlässiges Material Polymethylmethacrylat (PMMA) oder Glas verwendet. Beispielsweise können die Basisplatte 11 aus Glas und die Lichtleitstifte 15 aus PMMA gefertigt sein.

An der Unterseite U der Basisplatte 11 ist eine rückseitige Abdeckplatte 20 angeordnet, wie bereits mit Bezug auf Fig. 2 und Fig. 3 gezeigt. Die rückseitige Abdeckplatte 20 weist eine Anzahl von Durchbrüchen bzw. Bohrungen 21 auf, welche im Wesentlichen konzentrisch zu den an der Oberseite oder Basisplatte 11 angeordneten Zapfen angeordnet sind. Auch hier können die Bohrungen 21 jeweils einen unterschiedlichen Durchmesser bzw. eine unterschiedliche Form aufweisen.

Ein wesentlicher Vorteil der in Fig. 4 gezeigten Ausführungsform des lichtdurchlässigen Verbundkörpers 1 bzw. des Lichtleitkörpers 10 liegt darin, dass die Basisplatte 11 und die Lichtleitstifte 15 getrennt voneinander und gegebenenfalls mit jeweils einem anderen Material hergestellt werden können. Ein weiterer wesentlicher Vorteil liegt darin, dass der Lichtleitkörper 10 in Abhängigkeit an die konkreten Anforderungen des lichtdurchlässigen Verbundkörpers flexibel konfiguriert werden kann. Beispielsweise können an nur einigen der Zapfen 12 entsprechende Lichtleitstifte 15 aufgesteckt werden und eine entsprechende mit den aufgesteckten Lichtleitstiften korrespondierende vordere Abdeckplatte 25 verwendet werden. Der Vorteil liegt darin, dass für verschiedene Ausgestaltungen des lichtdurchlässigen Verbundkörpers jeweils die gleiche Basisplatte 11 verwendet werden kann, was insbesondere die Herstellung der Basisplatte 11 vereinfacht, weil die Herstellung unterschiedlicher Basisplatten vermieden wird.

**Fig. 4a** zeigt eine alternative Ausgestaltung des in Fig. 4 gezeigten Ausführungsbeispiels eines erfindungsgemäßen Verbundkörpers.

Die Lichtleitstifte 15 sind form- und/oder kraftschlüssig an den Zapfen 12 angeordnet. Die Lichtleitstifte 15 können eine Schulter aufweisen, wie mit Bezug auf Fig. 3a beschrieben. An den Lichtleitstiften bzw. an den axialen Überständen 17 sind jeweils Linse 16 angeordnet, wie ebenfalls mit Bezug auf Fig. 3a beschrieben. Die Linsen können unterschiedliche Oberflächen bzw. unterschiedliche Krümmungsradien aufweisen. Die Oberfläche der Linden kann auch aus mehreren planaren Flächen gebildet werden.

Die Linse 16 können eine photochrome Beschichtung oder eine elektrochrome Beschichtung aufweisen. Dadurch kann die Linse automatisch oder bei Bedarf abgedunkelt werden.

Wie ebenfalls mit Bezug auf Fig. 3a beschrieben, sind an den Lichtleitstiften 15 photovoltaische Zellen angeordnet. Weil die Leichtleitstifte im Gegensatz zu der in Fig. 3a gezeigten Ausführungsform lösbar mit der Basisplatte 11 verbunden sind, können diese zusammen mit dem daran angeordneten photovoltaische Zellen getrennt von der Basisplatte hergestellt werden, was die Herstellung vereinfacht.

**Fig. 5** zeigt eine weitere Ausgestaltung eines erfindungsgemäßen lichtdurchlässigen Verbundkörpers in einer Schnittansicht entlang der Pfeile A-A der Fig. 1a. Die Basisplatte 11 entspricht im Wesentlichen der Basisplatte, wie sie in Fig. 3 gezeigt ist. Im Unterschied zu der Basisplatte nach Fig. 3 sind bei der Basisplatte nach Fig. 5 auch an der Unterseite U Lichtleitstifte 15 angeordnet, vorzugsweise konzentrisch zu den Lichtleitstiften 15 an der Oberseite O der Basisplatte 11. Bei dieser Ausgestaltung des Lichtleitkörpers 10 ist es vorteilhaft, wenn die Basisplatte 11 eine Anzahl von Aussparungen bzw. Bohrungen 14 aufweist, welche die Basisplatte vollständig durchdringen. Dadurch bilden die vorderseitige Abdeckplatte 25 und die rückseitige Abdeckplatte 20, welche wie die vorderseitige Abdeckplatte auf die rückseitig angeordneten Lichtleitstifte 15 aufgebracht bzw. aufgesteckt werden kann, bilden einen Hohlraum 30. Der Hohlraum 30 kann mit einem Füllmaterial, wie mit Bezug auf Fig. 2 beschrieben, ausgefüllt werden, wobei das Füllmaterial auch in die Bohrungen 14 der Basisplatte 11 gelangt, sodass eine stabile Verbindung des Füllmaterials im vorderseitigen Hohlraum mit dem Füllmaterial im rückseitigen Hohlraum ermöglicht wird.

Wie in Fig. 5 ersichtlich, können einige der Lichtleitstifte 15 auch einen unterschiedlichen Durchmesser aufweisen. Beispielsweise weist der dritte Lichtleitstift 15 an der Unterseite U der Basisplatte einen größeren Durchmesser auf als die restlichen Lichtleitstifte. Die Auswahl des Durchmessers der Lichtleitstifte 15 bzw. der Bolzen 17 hängt im Wesentlichen von den ästhetischen Anforderungen an den lichtdurchlässigen Verbundkörper ab. Der Durchmesser der Lichtleitstifte bzw. der Bolzen kann zwischen wenigen Millimetern und mehreren Zentimetern liegen.

**Fig. 6** zeigt eine besonders bevorzugte Ausführungsform eines erfindungsgemäßen lichtdurchlässigen Verbundkörpers in einer Schnittansicht entlang der Pfeile A-A der Fig. 1. Der Lichtleitkörper 10 entspricht im Wesentlichen dem in Fig. 4 gezeigten Lichtleitkörper. Im Unterschied zu dem in Fig. 4 gezeigten Lichtleitkörper weist die Basisplatte 11 auch an der Unterseite U Zapfen 12 auf, auf denen entsprechend ausgestaltete Lichtleitstifte 15 aufgesteckt werden. Auch hier kann die Basisplatte 11 getrennt von den Lichtleitstiften 15 hergestellt werden. Weil die Lichtleitstifte auf die Zapfen 12 der Basisplatte 11 aufgesteckt werden, kann die Basisplatte je nach Anforderung unterschiedlich konfiguriert werden.

In den zuvor genannten Ausführungsformen der Erfindung weist die Basisplatte 11 ein lichtdurchlässiges bzw. lichtleitendes Material auf. Es kann von Vorteil sein, wenn die Basisplatte 11 lediglich im Bereich der Zapfen 12 bzw. im Bereich der Lichtleitstifte 15 ein lichtdurchlässiges bzw. lichtleitendes Material aufweist.

In der mittleren vorderseitigen Abdeckplatte 25 ist eine Dämmschicht 36 angeordnet. Diese kann auch vorgesehen sein, wenn keine Heiz-/Kühleinrichtung in dem Hohlraum 30 vorgesehen ist.

**Fig.** 7 zeigt die Detailansicht A1 aus Fig. 6. Gezeigt ist hier in einer vergrößerten Darstellung das der Basisplatte 11 abgewandte Ende eines Lichtleitstiftes 15 mit einem Zapfen 17 sowie einer an dem Zapfen 17 aufgesteckten Abdeckplatte 25. Die Abdeckplatte 25 kann auf der der Basisplatte 11 zugewandten Seite bzw. Oberfläche eine Abdichtung 40 aufweisen. Die Abdichtung 40 kann auf der gesamten Oberfläche der Abdeckplatte 25 aufgebracht sein. Alternativ kann die Abdichtung 40 auch nur im Bereich der Aussparung bzw. Bohrung 26 der Abdeckplatte 25 aufgebracht sein.

Die Abdichtung 40 kann entweder vor dem Aufbringen bzw. Aufstecken der Abdeckplatte auf die Lichtleitelemente 15 auf die Abdeckplatte aufgebracht werden oder vor dem Aufstecken der Abdeckplatte auf die Lichtleitstifte 15 aufgebracht werden.

An dem Zapfen 17 kann eine Linse 16 angeordnet sein, wie mit Bezug auf Fig. 3a und Fig. 4a erläutert.

**Fig. 8a** und **Fig. 8b** zeigen jeweils alternative Ausgestaltungen eines Lichtleitstiftes 15. Der Lichtleitstift 15 nach Fig. 8a weist im Wesentlichen eine zylindrische Form auf. Der Bolzen 17 ist ebenfalls im Wesentlichen zylindrisch ausgestaltet. Alternativ kann der Lichtleitstift 15 auch einen quadratischen oder rechteckigen Querschnitt aufweisen. Ebenfalls kann auch der Bolzen 17 einen quadratischen oder rechteckigen Querschnitt aufweisen. Andere Querschnitte für den Lichtleitstift 15 und/oder für den Bolzen 17 sind möglich.

Der Lichtleitstift nach Fig. 8b weist einen nach oben hin verjüngende bzw. konische Form auf, was bei der Herstellung eines einteilig ausgestalteten Lichtleitkörpers, wie mit Bezug auf Fig. 2 gezeigt, von Vorteil ist, da der Lichtleitkörper besonders einfach aus einem Spritzgusswerkzeug entnommen werden kann. Der Bolzen 17 weist hingegen eine zylindrische Form auf. Der Bolzen 17 kann auch hier einen rechteckigen, quadratischen oder einen anderen geeigneten Querschnitt aufweisen, wobei allerdings der Durchmesser bzw. die Seitenlängen über die gesamte Höhe gleichbleiben, um ein kraftschlüssiges Aufbringen bzw. Aufstecken der Abdeckplatte auf die Bolzen 17 zu gewährleisten.

**Fig. 9** zeigt eine bevorzugte Weiterbildung eines Bolzens 17 eines Lichtleitstiftes 15. Das freie Ende des Bolzens 17 weist eine leichte Abschrägung 19 auf, sodass der Bolzen 17 an seinem freien Ende eine sogenannte Kegelkuppe bildet. Dadurch wird das Aufstecken der Abdeckplatte auf den Bolzen 17 erleichtert.

Die Abdeckplatte 25 bzw. die Bohrungen der Abdeckplatte weisen ebenfalls eine mit der Abschrägung 19 des Bolzens 17 korrespondierende Abschrägung 29 auf, sodass nach dem Aufbringen der Abdeckplatte auf den Bolzen 17 um den Bolzen umlaufende Vertiefungen bzw. Spalten vermieden werden, in denen sich beispielsweise Schmutz absetzen kann.

**Fig. 10** zeigt eine Abdeckplatte 20, 25 mit daran angeordneten Befestigungsstiften 50a, 50b, 50c. In einer Ausgestaltung weist der Befestigungsstift 50a an dem freien Ende ein Widerhackenelement 51 auf. In einer weiteren Ausgestaltung weist der Befestigungsstift 50b eine oder mehrere Bohrungen 52 auf, welche den Befestigungsstift 50b vorzugsweise vollständig durchdringen. In einer noch weiteren Ausgestaltung weist der Befestigungsstift 50c sowohl einen Widerhackenelement 51 als auch zumindest eine Bohrung 52 auf. Mit Hilfe der Widerhackenelemente 51 bzw. der Bohrung 52 wird die Abdeckplatte 20, 25, sofern der Hohlraum 30 zwischen Abdeckplatte und Basisplatte 11 ein Füllmaterial aufweist, im Wesentlichen formschlüssig mit dem Füllmaterial verbunden, um ein unbeabsichtigtes Lösen der Abdeckplatte von dem Lichtleitkörper weitestgehend zu verhindern.

**Fig. 11a** und **Fig. 11b** zeigen unterschiedliche Ausgestaltungen eines Lichtleitstiftes 15 in einer perspektivischen Ansicht. Fig. 11a zeigt einen zylindrischen Lichtleitstift 15 mit einem zylindrischen Bolzen 17. Fig. 11b zeigt einen Lichtleitstift 15 mit einem im Wesentlichen quadratischen Querschnitt und einem Bolzen 17, welcher ebenfalls einen im Wesentlichen quadratischen Querschnitt aufweist.

**Fig. 12** zeigt eine vergrößerte Ansicht eines Zapfens 12 bzw. eines Bolzens 17. An dem Zapfen 12 bzw. Bolzen 17 kann ein Dichtungselement oder ein Sicherungsring 60 angeordnet sein. Vorzugsweise weist der Zapfen 12 bzw. Bolzen 17 eine umlaufende Nut 61 zur Aufnahme des Dichtungselementes bzw. Sicherungsringes 60 auf. Das Dichtungselement kann etwa ein elastischer O-Ring sein. Als Sicherungsring kann beispielsweise ein Sprengring vorgesehen sein. Mit Hilfe des Dichtungselementes kann der Hohlraum des lichtdurchlässigen Verbundkörpers weitestgehend abgedichtet werden. Auf eine Abdichtung 40, wie sie mit Bezug auf Fig. 7 beschrieben ist, kann verzichtet werden.

Die Abdeckplatte 20, 25 kann in den Bohrungen 21, 26 eine mit dem Dichtungselement bzw. Sicherungsring 60 korrespondierenden Nut 62 aufweisen. Ferner kann auch das Sackloch 13 des Lichtleitstiftes 15 eine radiale Nut zur Aufnahme des Dichtungselementes und/oder des Sicherungsringes aufweisen.

Das Dichtungselement und/oder der Sicherungsring 60 weisen vorzugsweise ein transparentes, besonders bevorzugt ein lichtleitendes Material auf, um den optischen Eindruck des lichtdurchlässigen Verbundkörpers nicht zu beeinflussen.

Mit dem Sicherungsring 60, welcher als Sprengring ausgestaltet sein kann, wird eine besonders stabile Befestigung der Abdeckplatte an den Bolzen 17 erreicht. Hierzu ist es ausreichend, wenn lediglich einige der Lichtleitstifte 15 einen entsprechenden Sprengring aufweisen.

**Fig. 13** zeigt einen erfindungsgemäßen lichtdurchlässigen Verbundkörper 1 in einer perspektivischen Ansicht. Der lichtdurchlässige Verbundkörper umfasst einen Lichtleitkörper 10, welcher aus einer Basisplatte 11 mit an der Oberseite O und der Unterseite U angeordneten Lichtleitstiften 15 aufweist, sowie eine obere Abdeckplatte 25 und eine untere Abdeckplatte 20. Die obere und die untere Abdeckplatte 25, 20 weisen jeweils Aussparungen bzw. Bohrungen auf, welche mit den Bolzen 17 der Lichtleitstifte korrespondieren, um die Abdeckplatte 25, 20 auf die Bolzen bzw. auf die Lichtleitstifte 15 aufstecken zu können. Ferner weist die Basisplatte 11 eine Anzahl von Bohrungen 14 auf, welche die Basisplatte vorzugsweise vollständig durchdringen.

Der zwischen der oberen Abdeckplatte 25 und der unteren Abdeckplatte 20 gebildete Hohlraum kann mit einem Füllmaterial, vorzugsweise ein Dämmmaterial ausgefüllt werden.

Wenn an den Abdeckplatten Abdichtungen 40 (vgl. Fig. 7) und/oder Dichtungselemente 60 (vgl. Fig. 12) vorgesehen sind, kann auf ein Füllmaterial auch vollständig verzichtet werden. Die obere Abdeckplatte 25 kann etwa ein Metall, vorzugsweise Aluminium, aufweisen. Die untere Abdeckplatte 20 kann beispielsweise Holz aufweisen. Damit lässt sich der lichtdurchlässige Verbundkörper auch als Fassadenelement verwenden, wobei die obere Abdeckplatte 25 wetterseitig angeordnet ist. Damit wird ein lichtdurchlässiger Verbundkörper bereitgestellt, welcher als Fassadenelement wetterseitig vor Witterungseinflüssen geschützt ist und welcher raumseitig eine besonders ansprechende Ästhetik aufweist.

**Fig. 14** zeigt einen erfindungsgemäßen lichtdurchlässigen Verbundkörper mit Lichtleitstiftverlängerungen.

Die Lichtleitstiftverlängerungen 70 sind dazu vorgesehen, den Abstand zwischen der Basisplatte 11 und den Abdeckplatten 20, 25 zu vergrößern, sodass lichtdurchlässige Verbundkörper mit einer größeren Breite bzw. Tiefe hergestellt werden können.

Das Vorsehen von Lichtleitstiftverlängerungen 70 ist insbesondere dann vorteilhaft, wenn die Basisplatte 11 und die daran angeordneten Lichtleitstifte 15 einteilig ausgestaltet sind, wie im rechten Teil der Fig. 14 gezeigt. Dadurch können sowohl für breite als auch für schmale Verbundkörper die gleichen Basisplatten 11 mit daran angeordneten Lichtleitstiften 15 verwendet werden. Die Herstellung der Basisplatten mit den Lichtleitstiften wir dadurch vereinfacht.

Lichtleitstiftverlängerungen 70 weisen an dem unteren Ende ein Sackloch 71 auf, welches mit dem Bolzen 17 am Lichtleitstift 15 korrespondiert. In dieses Sackloch 71 wird der Bolzen 17 in Eingriff gebracht. Um eine feste Verbindung zwischen dem Bolzen 17 und der Lichtleitstiftverlängerung 70 zu gewährleisten kann die Lichtleitstiftverlängerung 70 mittels einer Klebeverbindung an dem Bolzen 17 bzw. an dem Lichtleitstift 15 befestigt werden. Die Klebeverbindung weist vorzugsweise ein lichtdurchlässiges Klebemittel auf.

Am oberen Ende kann die Lichtleitstiftverlängerung 70 ebenfalls einen Bolzen aufweisen, welcher mit den Aussparungen 21, 26 der Abdeckplatten 20, 25 in Eingriff gebracht werden kann.

Das obere Ende der Lichtleitstiftverlängerung 70 kann aber auch ein Sackloch 72 aufweisen, sodass eine Linse 16 an dem oberen Ende der Lichtleitstiftverlängerung 70 aufgesteckt werden kann. Die Linse 16 kann zudem mit einem im Wesentlichen lichtdurchlässigen Klebemittel mit der Lichtleitstiftverlängerung 70 verbunden werden. Alternativ hierzu kann das obere Ende der Lichtleitstiftverlängerung 70 bzw. der Zapfen am oberen Ende der Lichtleitstiftverlängerung 70 als Linse ausgebildet sein.

**Fig. 15** zeigt einen mit einer aushärtbaren Vergussmasse ausgefüllten lichtdurchlässigen Verbundkörper.

In diesem Beispiel eines lichtdurchlässigen Verbundkörpers wird ein erfindungsgemäßer Lichtleitkörper in einer Gussform angeordnet und anschließend die Gussform mit einer aushärtbaren Vergussmasse, etwa Beton ausgefüllt. Vorzugsweise wird der Lichtleitkörper so in der Gussform angeordnet, dass die freien Enden der Lichtleitstifte des Lichtleitkörpers formbündig an der jeweiligen Wandung der Gussform anliegen. Dadurch wird erreicht, dass nach dem Entnehmen des Verbundkörpers aus der Gussform bzw. nach dem Abnehmen der Wandungen die freien Enden der Lichtleitstifte von außen sichtbar sind, sodass keinerlei Maßnahmen mehr notwendig sind, um die Lichtleitstifte freizulegen.

Wie in Fig. 15 ersichtlich, können an den Lichtleitstiften 15 auch Linsen 16 angeordnet sein. In diesem Fall ist es vorteilhaft, wenn die Gussform bzw. die Schalung der Gussform entsprechende Aussparungen aufweist, in die die Linsen in Eingriff gebracht werden können. Nach Abnahme der Schalung liegen dann auch die Linsen frei.

Bei der Herstellung des Verbundkörpers können an dem Lichtleitkörper auch Lichtleitstiftverlängerung 70 angebracht werden, bevor der Lichtleitkörper in die Gussform gegeben wird.

**Fig. 16** zeigt einen erfindungsgemäßen lichtdurchlässigen Verbundkörper in einer Sandwich-Bauweise.

In diesem Beispiel umfasst der Verbundkörper zwei Lichtleitkörper welche so relativ zueinander angeordnet werden, dass die Basisplatten der Lichtleitkörper im Wesentlichen parallel zueinander liegen und die Lichtleitstifte des oberen Lichtleitkörpers mit den Lichtleitstiften des unteren Lichtleitkörpers fluchten. Die so zueinander angeordneten Lichtleitstifte bilden dann jeweils paarweise einen Lichtleiter zwischen der Vorderseite und der Rückseite des Verbundkörpers. Die jeweiligen Lichtleitstifte können fest miteinander verbunden sein, etwa über einen Klipsmechanismus oder mittels einer Klebeverbindung. Alternativ kann die Verbindung auch über Distanzstücke 75 hergestellt werden. Mit den Distanzstücken 75 kann auch die Tiefe bzw. Breite des Verbundkörpers angepasst werden. Die Distanzstücke selbst sind ebenfalls lichtdurchlässig bzw. lichtleitend ausgestaltet.

Der so hergestellte Verbund aus zwei Lichtleitkörpern wird anschließend mit einer Dämmmasse 32 ausgefüllt, d.h. in den Hohlraum zwischen der oberen Basisplatte und der unteren Basisplatte wird ein Dämmmaterial 32 eingespritzt bzw. eingegossen.

Die beiden Lichtleitkörper bilden dann zusammen mit dem Dämmmaterial 32 einen Sandwichkörper.

Anschließend wird der Sandwichkörper in eine Gussform gegeben und die Gusform dann mit einem aushärtenden Material, etwa Beton aufgegossen, d.h. der Hohlraum zwischen den Wandungen 80 der Gussform und den Basisplatten der Lichtleitkörper wird mit dem aushärtenden Material ausgefüllt. Die Anordnung des Sandwichkörpers in der Gussform erfolgt im Wesentlichen wie mit Bezug auf Fig. 16 beschrieben.

Gemäß einer Variante des Herstellungsverfahrens kann die Gussform unten offen sein, d.h. sie besteht im Wesentlichen nur aus den Seitenwandungen 80. Die unten offene Gussform wird auf einem Untergrund 90 angeordnet, wobei an dem Untergrund 90 Verbindungsstäbe 95 hervorragen. Die Verbindungsstäbe 95 ragen in den Innenraum der Gussform hinein. Der Sandwichkörper wird dann derart in der Gussform angeordnet, dass die hervorstehenden Verbindungsstäbe in den mit der aushärtbaren Gussmasse auszufüllenden Raum hineinragen. Nachdem die Gussform mit der aushärtbare Gussmasse ausgefüllt worden ist und die Gussmasse ausgehärtet ist besteht über die Verbindungsstäbe 95 eine feste Verbindung zwischen dem Verbundkörper und dem Untergrund 90. Der Untergrund 90 kann etwa eine Rohbetondecke oder eine Bodenplatte sein.

Vor dem Ausfüllen der Gussform kann zwischen den Lichtleitstiften auch eine Armierung angeordnet werden, um die Stabilität des Verbundkörpers zu erhöhen.

### Bezugszeichenliste

- 1: Licht durchlässiger Verbundkörper
- 10: Lichtleitkörper
- 11: Basisplatte des Lichtleitkörpers
- 12: Zapfen (vorzugsweise zylinderförmig) an der Basisplatte
- 13: Sackloch bzw. mit dem Zapfen korrespondierende Ausnehmung (vorzugsweise zylinderförmig) des Lichtleitstiftes
- 14: Aussparung, Durchbruch bzw. Bohrung an der Basisplatte
- 15: Lichtleitstifte des Lichtleitkörpers
- 16: Linse am Lichtleitstift
- 17: Bolzen am Lichtleitstift (axialer Überstand von reduziertem Durchmesser bzw. reduzierter Kantenlänge)
- 19: Abschrägung des Bolzens (Kegelkuppe)
- 20: rückseitige Abdeckplatte
- 21: Aussparung, Durchbruch bzw. Bohrung an der rückseitigen Abdeckplatte
- 25: vorderseitige Abdeckplatte
- 26: Aussparung, Durchbruch bzw. Bohrung an der vorderseitigen Abdeckplatte
- 29: mit der Abschrägung des Bolzens korrespondierende Abschrägung der Abdeckplatte
- 30: Hohlraum
- 31: aushärtbare Vergussmasse
- 32: Dämmmasse
- 35: Heiz-/Kühlmittel
- 36: Dämmschicht
- 37: Solarzelle (photovoltaische Zelle)
- 40: Abdichtung
- 50, 50a, 50b, 50c: Befestigungsstifte
- 51: Widerhakenelemente der Befestigungsstifte
- 52: Bohrungen in den Befestigungsstiften
- 60: Dichtungselement (z.B. O-Ring) oder Sicherungsring (z.B. Sprengring) am Zapfen und / oder Bolzen
- 61: am Zapfen und / oder Bolzen umlaufende Nut zur Aufnahme des Dichtungselements und / oder Sicherungsringes
- 62: mit dem Dichtungselement / Sicherungsring korrespondierende Nut (radiale Nut) in dem Sackloch und/oder in der Aussparung der Abdeckplatten
- 70: Lichtleitstiftverlängerung
- 71: Sackloch am untere Ende der Lichtleitstiftverlängerung
- 72: Sackloch am oberen Ende der Lichtleitstiftverlängerung
- 75: Distanzstücke
- 80: Seitenwandung der Gussform
- 90: Untergrund, z.B. Bodenplatte oder Rohbetondecke
- 95: Verbindungsstäbe
- A-A: Schnitt A-A
- A1: Detailansicht
- O: Oberseite der Basisplatte
- U: Unterseite der Basisplatte

## Patentansprüche

1. Lichtleitkörper (10), umfassend eine im Wesentlichen flächig ausgestaltete Basisplatte (11) mit einer Oberseite (O) und einer Unterseite (U) und zumindest einen Lichtleitstift (15), wobei der zumindest eine Lichtleitstift (15) im Wesentlichen senkrecht zur Basisplatte (11) angeordnet ist, wobei an dem zumindest einen Lichtleitstift (15) an dem der Basisplatte (11) abgewandten Ende eine Linse (16) angeordnet ist.

2. Lichtleitkörper nach Anspruch 1, wobei die Basisplatte (11) auf der Oberseite und/oder Unterseite eine Anzahl von Zapfen (12) aufweist, und wobei der zumindest eine Lichtleitstift (15) im Wesentlichen formschlüssig und / oder kraftschlüssig mit einem Zapfen (12) verbunden ist.

3. Lichtleitkörper nach Anspruch 1 oder 2, wobei der Lichtleitstift (15), der Zapfen (12) und die Linse (16) ein lichtleitendes Material, vorzugsweise Polymethylmethacrylat (PMMA) oder Glas, aufweisen, und wobei die Basisplatte (11) zumindest im Bereich der Zapfen (12) ein lichtleitendes Material aufweist, und / oder wobei der Lichtleitstift (15) und die daran angeordnete Linse (16) einteilig ausgestaltet sind.

4. Lichtleitkörper nach einem der vorhergehenden Ansprüche, wobei die Linse (16) eine photochrome Beschichtung oder eine elektrochrome Beschichtung aufweist.

5. Lichtleitkörper nach einem der vorhergehenden Ansprüche, wobei an dem zumindest einen Lichtleitstift (15) eine photovoltaische Zelle angeordnet ist.

6. Lichtdurchlässiger Verbundkörper (1), umfassend einen ersten Lichtleitkörper (10), wobei
- der Lichtleitkörper (10) eine im Wesentlichen flächig ausgestaltete Basisplatte (11) mit einer Oberseite (O) und einer Unterseite (U) umfasst, wobei an der Oberseite (O) und/oder an der Unterseite (U) eine Anzahl von Lichtleitstiften (15) im Wesentlichen senkrecht zur Basisplatte (11) angeordnet sind, und
- wobei an der Oberseite (O) und/oder an der Unterseite (U) der Basisplatte eine aushärtbare Vergussmasse (31) aufgebracht ist, sodass die Lichtleitstifte (15) zumindest teilweise von der Vergussmasse (31) umgeben sind.

7. Verbundkörper nach dem vorhergehenden Anspruch, wobei die Basisplatte (11) auf der Oberseite (O) und/oder an der Unterseite (U) eine Anzahl von Zapfen (12) aufweist, wobei die Lichtleitstifte (15) an dem der Basisplatte (11) zugewandten Ende ein Sackloch (13) aufweisen, welche jeweils einen Zapfen (12) aufnehmen, und wobei die Zapfen (12) im Wesentlichen formschlüssig und / oder kraftschlüssig mit dem Sackloch (13) des jeweiligen Lichtleitstiftes (15) verbunden sind.

8. Verbundkörper nach einem der Ansprüche 6 bis 7, wobei der Verbundkörper einen zweiten Lichtleitkörper (10) umfasst, wobei der zweite Lichtleitkörper derart relativ zum ersten Lichtleitkörper angeordnet ist, dass die Basisplatte des ersten Lichtleitkörpers im Wesentlichen parallel zur Basisplatte des zweiten Lichtleitkörpers ist und die an der Unterseite des ersten Lichtleitkörpers angeordneten Lichtleitstifte mit den an der Oberseite des zweiten Lichtleitkörpers angeordneten Lichtleitstifte fluchten.

9. Verbundkörper nach Anspruch 8, wobei die an der Unterseite des ersten Lichtleitkörpers angeordneten Lichtleitstifte mit den an der Oberseite des zweiten Lichtleitkörpers angeordneten Lichtleitstiften verbunden sind, wobei zur Verbindung vorzugsweise ein Distanzhalter (75) vorgesehen ist, welcher ein lichtleitendes Material, vorzugsweise Polymethylmethacrylat (PMMA) oder Glas, aufweist.

10. Verbundkörper nach einem der Ansprüche 8 bis 9 wobei der Hohlraum zwischen der Basisplatte des ersten Lichtleitkörpers und der Basisplatte des zweiten Lichtleitkörpers mit einem Füllmaterial, vorzugsweise ein Dämmmaterial ausgefüllt ist oder im Wesentlichen ein Vakuum bildet.

11. Verbundkörper nach einem der vorhergehenden Ansprüche 6 bis 10, wobei an dem der Basisplatte (11) abgewandten Ende zumindest eines Lichtleitstiftes eine Linse angeordnet ist, wobei die Linse (16) vorzugsweise eine photochrome Beschichtung oder eine elektrochrome Beschichtung aufweist.

12. Verbundkörper nach einem der vorhergehenden Ansprüche 6 bis 11, wobei an dem zumindest einen Lichtleitstift (15) oder an dem Distanzhalter (75) eine photovoltaische Zelle angeordnet ist.

13. Verbundkörper nach einem der vorhergehenden Ansprüche 6 bis 12, wobei in dem durch die Abdeckplatten (20, 25) oder in dem durch eine Abdeckplatte (20, 25) und die Basisplatte (11) gebildeten Hohlraum (30) eine Heiz-/Kühleinrichtung angeordnet ist.

14. Verfahren zur Herstellung eines lichtdurchlässigen Verbundkörpers, insbesondere nach einem der Ansprüche 6 bis 13, wobei das Verfahren zumindest folgende Schritte umfasst:
- Herstellen eines Basiskörpers aus zwei Lichtleitkörpern (10), insbesondere nach einem der Ansprüche 1 bis 5, wobei die beiden Lichtleitkörper derart relativ zueinander angeordnet werden, dass die Basisplatte des ersten Lichtleitkörpers im Wesentlichen parallel zur Basisplatte des zweiten Lichtleitkörpers ist und die an der Unterseite des ersten Lichtleitkörpers angeordneten Lichtleitstifte mit den an der Oberseite des zweiten Lichtleitkörpers angeordneten Lichtleitstiften fluchten,
- Herstellen eines Sandwichkörpers, indem der Hohlraum zwischen der Basisplatte des ersten Lichtleitkörpers und der Basisplatte des zweiten Lichtleitkörpers mit einem Füllmaterial, vorzugsweise ein Dämmmaterial, ausgegossen wird,
- Anordnen des Sandwichkörpers in einer Gussform, und
- Ausfüllen der Gussform mit einer aushärtbaren Gussmasse, vorzugsweise Beton.

15. Verfahren nach Anspruch 14, wobei zumindest eine Seitenwandung (80) der Gussform Durchbrüche oder Aussparungen (21, 26) aufweist, in welche die Lichtleitstifte zumindest teilweise eingreifen, und / oder wobei die der Basisplatte abgewandten Enden der Lichtleitstifte formbündig an der Seitenwandungen anliegen.

16. Verfahren nach Anspruch 14 oder 15, wobei vor dem Anordnen des Sandwichkörpers in der Gussform, die Gussform teilweise mit der aushärtbaren Gussmasse ausgefüllt wird und der Sandwichkörper in die Gussmasse eingelegt wird.

17. Verfahren nach einem der Ansprüche 14 bis 16, wobei die Gussform, welche unten offen ist, auf einem Untergrund (90) angeordnet wird, wobei der Sandwichkörper derart in der Gussform angeordnet wird, dass an dem Untergrund (90) hervorstehende Verbindungsstäbe (95) in den mit der aushärtbaren Gussmasse auszufüllenden Raum hineinragen.
